# EUROPÄISCHE PATENTSCHRIFT

(11) **EP 0 010 215 B1**
(45) Veröffentlichungstag und Bekanntmachung des Hinweises auf die Patenterteilung: **27.12.1984**
(21) Anmeldenummer: 79103738.5
(22) Anmeldetag: 02.10.1979
(51) Int. Cl.: B41L 1/26

(54) **Endlosformular**
Continuous form
Liasse continue de formulaires

(30) Priorität: 04.10.1978 DE 2843313
(43) Veröffentlichungstag der Anmeldung: 30.04.1980
(73) Patentinhaber: Systemform Datenbelege GmbH, D-8210 Prien/Chiemsee (DE)
(72) Erfinder: Wilke, Werner Heinz, D-8000 München 60 (DE)
(74) Vertreter: Freiherr von Gravenreuth, Günter, Dipl.-Ing. (FH)

## Beschreibung

Die Erfindung betrifft ein Endlosformular, insbesondere für EDV-Druckwerke, mit einem ersten Blatt, bei dem an beiden Rändern eine Transportlochung angebracht ist, und das in bestimmten Abständen eine Querperforation zum Falten und Abtrennen aufweist, und an dem Durchschläge befestigt sind.

Es sind Endlos-Formularsätze bekannt, die sich zur Verwendung in Beschriftungsgeräten, insbesondere in solchen von EDV-Anlagen, eignen. Diese Formularsätze besitzen an beiden Rändern je eine Transportlochung, in die die Transportstacheln des Beschriftungsgerätes eingreifen können. In der Regel sind derartige Endlos-Formularsätze im Abstand von 12" mit einer Querperforation versehen, durch die nach dem Bedrucken ein zickzack-förmiges Aufeinanderlegen und ein anschliessendes Abreissen möglich ist. Bei derartigen Formularsätzen haben die Durchschläge das gleiche Format wie das erste Blatt und verfügen ebenso am linken und rechten Rand über Transportlochungen. Solche Formularsätze haben den Nachteil, dass sie kein DIN-Format haben und bei mehreren Durchschlägen schwer abreissbar und auseinandernehmbar sind. Ein weiterer Nachteil dieser Endlosformulare tritt bei Ausführungen mit vielen Durchschlägen dadurch auf, dass insbesondere bei Beschriftungsgeräten kleiner EDV-Anlagen bzw. sogenannter Bürocomputer deren Transportstacheln die bei starken Formularsätzen notwendigerweise auch dicken Aussenkanten, die die Transportlochungen enthalten, nicht mehr, zumindest nicht fehlerfrei transportieren. Des weiteren führen Sätze mit vielen Durchschlägen bei diesem herkömmlichen Endlosformularsatz in den engen Umschlingungen der kleinen Geräte zu Stau und Verschiebungen, die sich schnell aufbauen und den ordnungsgemässen Betrieb des Gerätes verhindern.

Es ist deshalb auch schon bekannt, sogenannte Trägerbandsätze zu verwenden, bei denen Einzelsätze, vorzugsweise im DIN-Format, vorgefertigt und auf ein darunterliegendes Endlos-Trägerband mit Transportlochung geklebt werden. Um zu vermeiden, dass derartige Trägerbandsätze an ihrer Trennleiste im Beschriftungsgerät hängenbleiben, ist vorgesehen, die Einzelsätze so auf ein Trägerband aufzubringen, dass sie sich überlappen. Dies bedingt, dass das Trägerband in der Hälfte seines Formats eine Querperforation aufweist und dort umgeknickt wird. Das Trägerband ist dabei für den Druckvorgang nicht verwertbar und muss anschliessend weggeworfen werden. Ein weiterer Nachteil des Trägerbandsatzes besteht darin, dass der aufliegende Einzelsatz seitlich nicht befestigt oder gehalten werden kann und dadurch von einer Anzahl häufig verwendeter Beschriftungsgeräte-Typen verschoben wird, sobald der untere Teil des Satzes beschriftet werden muss, so dass die Nutzung der Vorteile des Trägerbandsatzes in weiten Bereichen nicht möglich ist.

Aus der US-PS 2 235 197 ist es bekannt, Formularsätze so zu gestalten, dass durch deckungsgleiche Perforationen die auf einem Trägerblatt angeordneten Durchschläge einheitlich abgetrennt werden können. Die Endlosformulare gemäss der US-PS 2 235 197 haben jedoch den Nachteil, dass das einheitliche Trägerband nicht auf das Format der Durchschläge gebracht werden kann.

Aus der CH-A-575 838 ist ein Formularsatz bekannt, bei dem durch Perforationen das gewünschte Format einzelner Blätter erzielt werden kann. Das unterste Blatt wird über eine Verlängerung auf das oberste Blatt des folgenden Formularsatzes geführt. Es besteht somit ein alternierender Wechsel zwischen der Unterseite des Endlosformulars und der Oberseite, wo es endet. Derartige Formularsätze haben den Nachteil, dass sie kein durchgehendes Trägerband besitzen und somit aufwendiger herzustellen sind und ihre Benutzung infolge des alternierenden Wechsels zu Störungen im Papiertransport führen kann.

Aus der DE-PS 2 544 670 ist ein Formularsatz bekannt, bei dem auf einem durchgehenden Trägerband Durchschreibesätze so angeordnet sind, dass zwischen zwei Durchschreibesätzen jeweils ein freies Feld auf dem Trägerband verbleibt. Die Durchschreibesätze sind hierbei so auf dem Trägerband angeordnet, dass ihre Trennperforation in der Transportrichtung verläuft. Hierdurch besteht die Gefahr, dass offen darliegende Seitenkanten der Formularsätze zu Störungen im Drukkerbereich führen.

Aus der US-PS 2 306 900 ist ein Endlosformularsatz bekannt, bei dem die Transportlochung durch eine Perforation abgetrennt werden kann, so dass die Blätter dieses Formularsatzes auf eine einheitliche Breite gebracht werden können. Dieser Formularsatz hat jedoch den Nachteil, dass die einzelnen Formulare, insbesondere wenn es sich um eine grössere Anzahl von übereinander geschichteten Formularen handelt, nicht Z-förmig gefaltet werden können, da sämtliche Durchschläge über die gesamte Länge des Endlosformularsatzes durchlaufend angeordnet sind.

Zur Beseitigung dieses Nachteils wird in der GB-PS 752 746 vorgeschlagen, die Durchschläge auf einem Formularsatz in einem gewissen Abstand zueinander anzuordnen. Nachteil in der GB-PS 752 746 beschriebenen Formularsätze ist es jedoch, dass das unterste Trägerblatt nicht in Formularblätter, die den Durchschlagblättern bezüglich des Formats entsprechen, aufgeteilt werden kann.

Der Erfindung liegt die Aufgabe zugrunde, die Nachteile der vorgenannten Endlosformulare zu vermeiden und ein Endlosformular zu schaffen, das leicht Z-förmig faltbar ist, ohne dass einzelne Blätter gestreckt oder gestaucht werden und bei dem alle Blätter nach Trennung gleich breit und das aus dem Trägerband hervorgehende erste Blatt geringfügig länger ist als die Durchschlagsblätter. Ferner soll einem ersten Blatt mit Durchschlägen ein freies erstes Blatt folgen, auf dem keine Durchschläge angeordnet sind und somit weiteren Aufgaben, vorzugsweise der Erstellung einer abtrennbaren Karteikarte zugeführt werden kann.

Erfindungsgemäss wird dies bei einem Endlosformularsatz gemäss dem Oberbegriff des Anspruchs 1 durch den kennzeichnenden Teil des Anspruchs 1 gelöst.

Das erfindungsgemäss ausgebildete Endlosformular weist die Vorteile sowohl der bekannten Endlosformularsätze wie auch der Trägerbandsätze auf, vermeidet jedoch deren Nachteile. Mit seiner Hilfe können aus jedem für Beschriftungsgeräte, wie EDV-Drucker, automatische Schreibmaschinen und dgl., geeigneten Endlos-Papierformat DIN-Formate hergestellt werden. Es ist kein zusätzliches Trägerband erforderlich. Die Sätze sind nach der Beschriftung leicht trennbar und es tritt kein Verschieben der Durchschläge oder ein Verklemmen im Beschriftungsgerät auf. Die Gefahr von Materialstau bei Sätzen mit vielen Durchschlägen ist vermieden, weil die Durchschläge am Ende des Formulars jeweils freigegeben werden. Die Transportstacheln können fehlerfrei arbeiten, weil nur mittels des ersten Blattes des Endlosformulars transportiert wird. Ein weiterer Vorteil des erfindungsgemäss ausgebildeten Endlosformulars besteht darin, dass keine zusätzlichen, verteuernden Hefttechniken aufgewendet werden müssen, wie beim konventionellen Endlosformularsatz unumgänglich, sobald die Notwendigkeit besteht, dass für die weitere Verwendung des beschrifteten Formularsatzes alle oder einige Blätter zunächst noch beieinanderbleiben müssen.

Gemäss einer Ausbildung der Erfindung hat zur Herstellung von DIN-A4-Sätzen im Hochformat das erste Blatt eine Breite von etwa 240 mm und weist jeweils Querperforationen im Abstand von etwa 12%" auf und die Zusatzperforation ist im Abstand von etwa 18 mm von der Querperforation angeordnet. Zur Herstellung von DIN-A4-Sätzen im Querformat hat das erste Blatt eine Breite von mindestens etwa 330 mm und weist jeweils Querperforationen im Abstand von etwa 9" auf und die Zusatzperforation ist im Abstand von etwa 18 mm von der Querperforation angeordnet. In entsprechender Weise lassen sich beliebige andere Formate, insbesondere DIN-A5-Hochformat aus 175 bis 180 mm Breite, oder sogenanntes Sechstel-DIN (DIN A4 verkürzt) aus etwa 240 mm Breite herstellen.

Das erfindungsgemässe Endlosformular wird in der Weise in das Beschriftungsgerät eingelegt, dass die Durchschläge mit den Kohlepapieren (falls vorhanden) zwischen das erste Blatt und die Schreibauflage im Beschriftungsgerät zu liegen kommen. Hierdurch werden die Durchschläge gegen die Schreibauflage gedrückt und können daher weder aufspringen noch sich verschieben; auch ein Verklemmen im Gerät wird dadurch verhindert.

Bei der EDV-Beschriftung von Endlosformularen tritt sehr häufig die Notwendigkeit des sogenannten «direkten Eingriffs» auf, d.h., es ist erforderlich, ein beschriftetes Formular nach seiner Fertigstellung sofort dem EDV-Drucker entnehmen zu können. Beispielsweise ist dies bei Lieferscheinen, Rechnungen von Reparaturwerkstätten, Krankenhausformularen und dgl. der Fall. Dem stehen jedoch konstruktive Eigenheiten vieler marktgängiger EDV-Beschriftungsgeräte entgegen, bei denen die Transportvorrichtung (Traktor) sich so weit vor dem Druckwerk befindet, dass dazwischen ein ganzes Formular als Überbrükkung gebraucht wird. Dies bringt mit sich, dass ein ganzer Satz des Formulars, bestehend aus dem ersten Blatt und Durchschlägen, weggeworfen werden müsste, was einen unnötigen und kostspieligen Verbrauch an Formularpapier bedeutet.

Aus diesem Grunde ist gemäss einer besonderen Ausbildung der Erfindung vorgesehen, dass die Durchschläge nicht an jedem ersten Blatt angeordnet sind, sondern dass sich dazwischen als Brücke ein freies erstes Blatt befindet, das nicht mit Durchschlägen versehen ist. Dieses freie erste Blatt kann unbeschriftet sein oder gemäss einer vorteilhaften Weiterbildung der Erfindung ebenfalls eine Funktion ausüben. Eine derartige Funktion ist, das freie erste Blatt mit Werbeaussagen zu versehen. Zweckmässigerweise wird dann die Perforation zwischen dem vorausgehenden ersten Blatt mit Durchschlägen und dem freien ersten Blatt so ausgebildet, dass lediglich ein Falten, nicht aber ein einfaches Abreissen möglich ist.

Das freie erste Blatt kann jedoch auch ganz oder teilweise eine Beschriftung tragen, die für Eintragungen vorgesehen ist, die von Hand vorzunehmen sind. Durch eine Querperforation ist eine Unterteilung in eine Werbefläche und eine oder mehrere Formularflächen möglich. Durch die Querperforation können dabei auch eine oder mehrere Karteikarten gebildet werden, wie sie beispielsweise im Zusammenhang mit Krankenhausformularen gebraucht werden. Das Format dieser Karteikarten lässt sich durch zusätzliche Längsperforationen beliebig wählen.

Weitere Einzelheiten und Vorteile der Erfindung können den in der Zeichnung dargestellten Ausführungsbeispielen entnommen werden.

Es zeigen:
Fig. 1 eine erste Ausführungsform der Erfindung;
Fig. 2 eine weitere Ausführungsform der Erfindung.

In Fig. 1 besteht das erfindungsgemässe Endlosformular aus Formularsätzen I, 11, 111, ... mit jeweils einem ersten Blatt 1, das an beiden Seiten mit je einer Längsperforation 2 versehen ist. Hierdurch wird je ein Randstreifen 3 gebildet, in dem die für den Transport in Beschriftungsgeräten übliche Lochung 4 vorgesehen ist, in die die Transportstacheln dieser Geräte eingreifen können. Mittels der Perforation 2 können diese Randstreifen nach dem Bedrucken abgetrennt werden. Die Perforationen 2 werden dabei so angebracht, dass nach der Abtrennung der Randstreifen 3 das in dieser Richtung gewünschte Mass, beispielsweise das eines DIN-Formats, verbleibt.

Auf dem ersten Blatt 1 sind mittels eines Heftrandes 5 eine Reihe von Durchschlägen 6 sowie die erforderlichen Kohlepapiere 7 angeordnet. Die Kohlepapiere 7 können entfallen, wenn selbstdurchschreibende Papiere 6 verwendet werden. Die Durchschläge 6 und gegebenenfalls die Kohlepapiere 7 sind in dem Heftrand 5 miteinander verbunden, vorzugsweise miteinander verklebt, und der Heftrand 5 ist seinerseits auf dem ersten Blatt 1 befestigt, vorzugsweise punktuell aufgeklebt. Der Heftrand 5 ist durch eine Perforation 8 begrenzt, die durch alle Durchschläge durchgeht. Die Kohlepapiere 7 weisen in der Regel keine Perforation auf, so dass sie beim Abreissen des Heftrandes 5 an diesem verbleiben. Die Kohlepapiere 7 sind am unteren Ende daher meist auch kürzer als die Durchschläge 6, so dass sie auch dann mit dem Heftrand 5 herausgezogen werden können, wenn die Durchschläge 6 am unteren (in der Zeichnung linken) Ende festgehalten werden.

Das erste Blatt 1 ist nahe seinem oberen (in der Zeichnung rechten) Ende erfindungsgemäss mit einer Zusatzperforation 9 versehen, die mit der Perforation 8 der Durchschläge 6 fluchtet. Nach Abriss des durch diese Zusatzperforation 9 gebildeten Randes hat das erste Blatt 1 das gewünschte Format, vorzugsweise DIN-Format.

Die auf das erste Blatt 1 mittels des Heftrandes 5 aufgeklebten Durchschläge 6 enden an ihrem unteren Ende wenige Millimeter vor der Querperforation 10 des ersten Blattes. Durch diese Querperforation 10 sind die aufeinanderfolgenden Sätze I, II, III, ... voneinander abtrennbar. Ausserdem werden die Sätze um diese Perforation geknickt und hierdurch in bekannter Weise zickzack-förmig so aufgestapelt, dass jeweils gleichartige Seiten, also jeweils die ersten Seiten und jeweils die letzten Durchschläge aufeinanderfolgender Sätze aufeinanderliegen.

In der Fig. 1 schliesst, durch die Querperforation 10 abtrennbar, das erste Blatt 1 des ersten Satzes I an das erste Blatt 1 des nächsten Satzes II an und an dieses das erste Blatt des Satzes IIIan, usw.

Das in Fig. 2 dargestellte Ausführungsbeispiel zeigt ein Endlosformular, bei dem auf den ersten Satz I, bei dem das erste Blatt 1 mit Durchschlägen 6 versehen ist, ein freies erstes Blatt 1' folgt, auf dem keine Durchschläge angeordnet sind. Bei der dargestellten Ausführungsform ist dieses erste freie Blatt 1' mit einer Querperforation 11 versehen, durch die es in einen Teil 12 unterteilt wird, der zum Wegwerfen vorgesehen ist, und einen Teil 13, der als Karteikarte Verwendung finden kann, indem er auf der in der Zeichnung nach unten gerichteten Seite mit einem Aufdruck versehen wird. Durch eine strichpunktiert angedeutete Längsperforation 14 können auch zwei Karteikarten kleineren Formats hergestellt werden.

Das ganze freie erste Blatt 1' kann auch mit einem Werbeaufdruck versehen werden. Statt der zum Abreissen geeigneten Perforation 10 kann dann eine lediglich das Falten, nicht aber ein einfaches Abreissen ermöglichende Perforation an der Grenze zum vorhergehenden ersten Blatt 1 vorgesehen sein. An das erste freie Blatt 1' schliesst sich das erste Blatt 1 des nächsten mit Durchschlägen 6 versehenen Satzes 11 an und an dieses wieder ein freies erstes Blatt 1', usw.

## Patentansprüche

1. Endlosformular, insbesondere für EDV-Druckwerke, mit einem Trägerblatt mit beidseitigem Randstreifen mit Transportlochung, das über in einem bestimmten Abstand angeordneten Querperforationen trenn- und faltbar ist, und durch die Trennung eine Vielzahl erster Blätter gebildet werden, bei denen an jedem ersten Blatt Durchschläge befestigt sind, wobei die Durchschläge schmäler als das Trägerblatt sind und mit einer querverlaufenden Trennleiste an diesem Trägerblatt, befestigt und durch deckungsgleiche Perforationen trennbar sind, dadurch gekennzeichnet, dass die Perforationen (8) der jede Trennleiste (5) mit einer Zusatzperforation (9) des darunterliegenden ersten Blattes (1) deckungsgleich verläuft, dass jedes erste Blatt (1) an beiden Seiten eine Längsperforation (2) aufweist, durch die der Randstreifen (3) mit der Transportlochung (4) abgetrennt und das betreffende erste Blatt auf eine gewünschte Breite, insbesondere eine Breite eines DIN-Formats gebracht werden kann, dass die Durchschläge (6) mit ihrer Trennleiste (5) jeweils wenig vor der Querperforation (10) des folgenden ersten Blattes (1) enden, und dass jedes erste Blatt (1) geringfügig länger als die auf ihm liegenden Durchschläge (6) ist, und die Zusatzperforation (9) in solchem Abstand von seinem oberen Rand angeordnet ist, dass nach Abriss die gewünschten Längen verbleiben, und jeweils zwischen jedem mit Durchschlägen (6) versehenen ersten Blatt (1) ein freies erstes Blatt (1') angeordnet ist, und dass von dem freien ersten Blatt (1') durch mindestens eine Querperforation (11) mindestens ein einfaches Datenblatt, vorzugsweise eine Karteikarte (13) abtrennbar ist.

2. Endlosformular nach Anspruch 1, dadurch gekennzeichnet, dass zur Herstellung von DIN-A4-Sätzen im Hochformat das erste Blatt (1) eine Breite von etwa 240 mm hat und jeweils Querperforationen (10) im Abstand von 12¹/₂" aufweist und dass die Zusatzperforation (9) im Abstand von etwa 18 mm von der Querperforation (10) angeordnet ist.

3. Endlosformular nach einem oder mehreren der Ansprüche 1 oder 2, dadurch gekennzeichnet, dass zur Herstellung von DIN-A4-Sätzen im Querformat das erste Blatt (1) eine Breite von mindestens 330 mm hat und jeweils Querperforationen (10) im Abstand von etwa 9" aufweist, und dass die Zusatzperforation (9) im Abstand von etwa 18 mm von der Querperforation (10) angeordnet ist.

## Claims

1. Continuous form, particularly for EDP printing apparatus, including a carrier having edge strips on both sides with transport holes which is foldable and separable at transverse perforations disposed at a predetermined spacing and a plurality of first sheets is formed by the separation, in which copy sheets are secured to each first sheet, the copy sheets being narrower than the carrier sheet and being secured to this carrier sheet by means of a transversely extending connecting strip and being separable by means of registering perforations, characterised in that the perforations (8) of each connecting strip (5) extend in registry with an additional perforation (9) in the first sheet (1) lying beneath it, that each first sheet (1) has a longitudinal perforation (2) on both sides by means of which the edge strip (3) with the transport holes (4) can be separated and the first sheet in question can be brought to a desired breadth, in particular a breadth of a DIN format, that the copy sheets (6) terminate with their connecting strip (5) in each case shortly before the transverse perforation (10) of the subsequent first sheet (1), and that each first sheet (1) is slightly longer than the copy sheets (6) lying on it and the additional perforation (9) is disposed at such a distance from its upper edge that after tearing away the desired lengths remain, and in each case a free first sheet (1') is disposed between each first sheet (1) provided with copy sheets (6), and that at least one simple data sheet, preferably a filing card (13), is separable from the free first sheet (1') by means of at least one transverse perforation (11).

2. Continuous form as claimed in Claim 1, characterised in that to produce DIN-A4 sets in high format the first sheet (1) has a breadth of about 240 mm and in each case has transverse perforations (10) as a spacing of 12'/₂" and that the additional perforation (9) ist arranged at a spacing of about 18 mm from the transverse perforation (10).

3. Continuous form as claimed in one or more of Claims 1 or 2, characterised in that to produce DIN-A4 sets in transverse format the first sheet (1) has a breadth of at least 330 mm and has in each case transverse perforations (10) at a spacing of about 9", and that the additional perforation (9) is arranged at a spacing of about 18 mm from the transverse perforation (10).

## Revendications

1. Liasse continue de formulaires, en particulier pour les imprimantes de traitement des données, comportant une feuille support, présentant, des deux côtés, des bandes de bordure avec perforation de transport et que l'on peut séparer et plier au moyen de perforations transversales disposées à une distance déterminée, et qui, après séparation, donne un grand nombre de premières feuilles, des copies étant fixées à chaque première feuille, étant précisé que les copies sont plus étroites que la feuille support, qu'elles sont fixées à cette feuille support par une bande séparatrice courant transversalement et qu'elles sont séparables au moyen de perforations qui coïncident, caractérisé en ce que les perforations (8) de chaque bande séparatrice (5) courent en coïncidence avec une perforation supplémentaire (9) de la première feuille (1) située par dessous; en ce que chaque première feuille (1) présente des deux côtés une perforation longitudinale (2) qui permet de séparer les bandes de bordure (3) comportant la perforation de transport (4) et d'amener la première feuille en question à une largeur souhaitée, en particulier à une largeur d'un format DIN; en ce que les copies (6) avec leur bande séparatrice (5) se terminent respectivement peu avant la perforation transversale (10) de la première feuille suivante (1); et en ce que chaque première feuille (1) est légèrement plus longue que les copies (6) qui reposent sur elle; et en ce que la perforation supplémentaire (9) est disposée à une distance de son bord supérieur telle qu'après séparation par arrachement, on obtienne les longueurs désirées et que soit respectivement disposée, entre chaque première feuille (1) comportant des copies (6), une première feuille libre (1'); et en ce que, de la première feuille libre (1'), on puisse détacher, au moyen d'au moins une perforation transversale (11), au moins une feuille de données simple, de préférence une carte de fichier (13).

2. Liasse continue de formulaires selon la revendication 1, caractérisée en ce que pour obtenir des jeux DIN-A4 au format en hauteur, la première feuille (1) a une largeur d'environ 240 mm et les perforations transversales (10) sont respectivement à une distance de 12¹/₂"; et en ce que la perforation supplémentaire (9) est disposée à une distance d'environ 18 mm de la perforation transversale (10).

3. Liasse continue de formulaires selon une ou plusieurs des revendications 1 ou 2, caractérisée en ce que pour obtenir des jeux DIN-A4 au format à l'italienne, la première feuille (1) a une largeur d'au moins 330 mm et les perforations transversales (10) sont respectivement à une distance d'environ 9"; et en ce que la perforation supplémentaire (9) est disposée à une distance d'environ 18 mm de la perforation transversale (10).
